# EUROPÄISCHE PATENTSCHRIFT

(11) **EP 1 362 697 B1**
(45) Veröffentlichungstag und Bekanntmachung des Hinweises auf die Patenterteilung: **06.04.2005**
(21) Anmeldenummer: 02011105.0
(22) Anmeldetag: 18.05.2002
(51) Int. Cl.: B41F 27/10, B41F 30/04

(54) **Vorrichtung zur Handhabung von Druckzylindersleeves**
Device for handling printing sleeves
Dispositif pour manipuler des manchons d'impression

(43) Veröffentlichungstag der Anmeldung: 19.11.2003
(73) Patentinhaber: FISCHER & KRECKE GMBH & CO., 33609 Bielefeld (DE)
(72) Erfinder: Kolbe, Wilfried, Dr., 21483 Gülzow (DE); Schirrich, Klaus, 33729 Bielefeld (DE); Kückelmann, Andreas, 49479 Ibbenbüren (DE); Brusdeilins, Wolfgang, 33659 Bielefeld (DE)
(74) Vertreter: TER MEER STEINMEISTER & PARTNER GbR

(56) Entgegenhaltungen:
- EP-A- 1 093 914
- DE-C- 470 937
- GB-A- 461 782
- US-A- 5 745 968

## Beschreibung

Die Erfindung betrifft eine Vorrichtung zur Handhabung von Sleeves für Zylinder von Druckmaschinen nach dem Oberbegriff von Anspruch 1.

Druckmaschinen weisen üblicherweise eine Vielzahl von Zylindern, beispielsweise Druckzylindern, Auftragwalzen und dergleichen auf, die gelegentlich, etwa bei einer Umrüstung der Druckmaschine auf einen anderen Druckauftrag, ausgewechselt werden müssen. Es sind Wechselsysteme bekannt, bei denen die Zylinder in der Druckmaschine hydraulisch oder pneumatisch auf eine Achse aufgespannt werden, die auch während eines Zylinderwechsels einseitig in der Druckmaschine gelagert bleibt, so daß sich die Zylinder axial abziehen auf aufschieben lassen. In diesem Fall weisen die Zylinder einen durchgehenden koaxialen Kanal auf, der von der maschinenfesten Achse durchsetzt wird, wenn die Zylinder in der Druckmaschine installiert sind. Dieser durchgehende Kanal läßt sich dann auch zur Handhabung der Zylinder außerhalb der Druckmaschine nutzen, indem das gesamte Logistiksystem für die Vorbereitung, Lagerung, den Transport und den Einbau der Zylinder mit Haltern ausgerüstet wird, die jeweils einen im wesentlichen waagerechten, frei auskragenden Dorn aufweisen, auf den sich die Zylinder aufstecken lassen.

Andererseits sind sogenannte Sleeve-Systeme bekannt, bei denen jeder Zylinder aus einem Kern und einer lösbar auf den Kern aufgeschobenen Hülse, dem sogenannten Sleeve, besteht. Bei der Umrüstung der Druckmaschine braucht dann nicht der gesamte Zylinder ausgewechselt zu werden, sondern es wird lediglich das Sleeve abgezogen und durch ein anderes Sleeve ersetzt, während der Zylinderkern in der Druckmaschine verbleibt. Die Sleeves sind zumeist relativ dünnwandig und haben jedenfalls einen verhältnismäßig großen Innenquerschnitt, der dem Außenquerschnitt des Zylinderkerns entspricht und deutlich größer ist als der Innenquerschnitt des Kanals bei den eingangs erwähnten Druckzylindern. Das Abziehen der Sleeves vom Zylinderkern und das Aufschieben derselben auf den Zylinderkern erfolgt bisher zumeist von Hand. In EP-A-1 090 754 wird jedoch eine in der Druckmaschine eingebaute Vorrichtung beschrieben, mit der das Abziehen des Sleeves vom Zylinderkern und das Aufschieben auf den Zylinderkern teilweise automatisiert werden kann.

Aus US 5 745 968 ist ein Werkzeug zum Aufschieben eines Sleeves auf einen Druckzylinder bekannt. Das Werkzeug weist auf der Handhabungsseite einen rohrförmigen Handgriff auf und auf der gegenüberliegenden Seite einen an Abstandshaltern angebrachten Ring, auf den das Sleeve aufschiebbar ist, so daß es koaxial zum Handgriff eingespannt ist. Der Handgriff weist dabei einen durch die Abstandshalter vorgegebenen Abstand vom Sleeve auf, so daß das Werkzeug lediglich zum Aufschieben, jedoch nicht zum Transport des Sleeves geeignet ist.

Aufgabe der Erfindung ist es, eine Vorrichtung zu schaffen, die die Handhabung des Sleeves außerhalb der Druckmaschine erleichtert.

Diese Aufgabe wird erfindungsgemäß durch eine Vorrichtung nach dem Oberbegriff von Anspruch 1 gelöst, bei der das Tragrohr einen durchgehenden koaxialen Kanal aufweist und bei der sich bei eingespanntem Sleeve und sich in der Ausgangsstellung befindender Spanneinrichtung das Tragrohr koaxial durch das Sleeve erstreckt.

Durch die Spanneinrichtung wird das Sleeve so mit dem Tragrohr verbunden, daß sich das Tragrohr koaxial durch das Sleeve erstreckt. Folglich kann das Sleeve dann am Tragrohr gehalten und transportiert werden, ohne daß das relativ dünnwandige Sleeve Verformungskräften ausgesetzt wird, die zu einer Beschädigung des Sleeves führen könnten. Insgesamt entspricht die Konfiguration aus Sleeve und Handhabungsvorrichtung dann einem kompletten Zylinder mit durchgehendem koaxialen Kanal der eingangs beschriebenen Art, wobei der Kanal durch den Innenquerschnitt des Tragrohres gebildet wird. Das Sleeve mit Handhabungsvorrichtung läßt sich daher in gleicher Weise wie die kompletten Zylinder auf einen Dorn eines Handhabungsroboters, eines Transportwagens, eines Regals und dergleichen aufstecken.

Die erfindungsgemäße Lösung ermöglicht es somit, das bereits für die Zylinder der Druckmaschine bestehende Logistiksystem in gleicher Weise für die Sleeves zu nutzen. So können beispielsweise Druckzylindersleeves vor oder nach dem Aufkleben der Klischees auf die erfindungsgemäße Handhabungsvorrichtung aufgespannt werden und dann mit Hilfe dieser Handhabungsvorrichtung auf dornartige Halter eines Transportwagens aufgesteckt werden, mit dem sie zu einem Lager transportiert werden. Das Lager kann seinerseits dornartige Halter aufweisen, auf die sich je nach Bedarf komplette Druckzylinder oder die mit der Handhabungsvorrichtung versehenen Sleeves aufstekken lassen. Im Fall eines voll- oder halbautomatischen Lagers kann ein Handlinggerät vorgesehen sein, das die nebeneinander und übereinander angeordneten Lagerplätze (Dorne) anfährt, um die Sleeves oder Druckzylinder an der jeweils gewünschten Lagerstelle einzulagern oder aus dem Lager zu entnehmen. Auch das Handlingerät kann seinerseits einen Dorn aufweisen, der in den Kanal des Druckzylinders bzw. das Tragrohr der Handhabungsvorrichtung für die Sleeves eingreift. Die aus dem Lager entnommenen Sleeves, die für den Einsatz in der Druckmaschine benötigt werden, können mit Hilfe des Handlingsgerätes auf einen wiederum mit dornartigen Haltern bestücken Wagen überführt und mit diesem zur Druckmaschine gefahren werden, wo sie auf die Zylinderkerne aufgeschoben werden. Auf entsprechende Weise können die aus der Druckmaschine entnommenen Sleeves wieder im Lager eingelagert werden.

Vorteilhafte Ausgestaltungen der Erfindung ergeben sich aus den Unteransprüchen.

Bevorzugt ist auf dem Tragrohr in Abstand zu der Spanneinrichtung ein scheibenförmiges Stützelement angeordnet, das von dem eingespannten Sleeve mit geringem Spiel umgeben wird. Dadurch wird eine übermäßige Verformung des Sleeves vermieden, falls doch einmal äußere Kräfte direkt auf das Sleeve einwirken sollten. Darüber hinaus erleichtert das Stützelement das Aufschieben des Sleeves auf den Zylinderkern in der Druckmaschine. Wenn das Sleeve aufgeschoben werden soll, wird das Tragrohr der Handhabungsvorrichtung koaxial mit dem Zylinderkern in der Druckmaschine ausgerichtet, die Spanneinrichtung wird gelöst, und das Sleeve wird von Hand oder automatisch von der Handhabungsvorrichtung auf den Zylinderkern geschoben, wobei das Stützelement ein Abkippen des Sleeves verhindert, solange es noch nicht weit genug auf den Zylinderkern aufgeschoben ist.

So wird insbesondere die Handhabung von Sleeves erleichtert, die - entsprechend der Druckbreite der Druckmaschine - eine große Länge von 2000 mm oder mehr haben.

Gemäß einer Weiterbildung der Erfindung kann am freien Ende des Tragrohres ein Zentrierstück vorgesehen sein, das an einen Achsstummel des Zylinderkerns oder an das Ende einer den Zylinderkern durchsetzenden maschinenfesten Achse ankuppelbar ist. Auf diese Weise wird eine präzise Ausrichtung des Sleeves in Bezug auf den Zylinderkern erreicht, so daß sich das Sleeve dann mühelos auf den Zylinderkern aufschieben läßt.

Im folgenden werden Ausführungsbeispiele der Erfindung anhand der Zeichnung näher erläutert.

Es zeigen:
- Fig. 1: einen axialen Schnitt durch eine Handhabungsvorrichtung und ein darauf aufgespanntes Sleeve zusammen mit einem in einer Druckmaschine gelagerten Zylinderkern, auf den das Sleeve aufgeschoben werden soll;
- Fig, 2: eine Seitenansicht der Handhabungsvorrichtung;
- Fig. 3: eine Stirnansicht der Handhabungsvorrichtung;
- Fig. 4: eine Darstellung analog zu Figur 1 während des Aufschiebens des Sleeves auf den Zylinderkern; und
- Fig. 5 und 6: Teilschnitte durch eine Handhabungsvorrichtung gemäß einer anderen Ausführungform.

In Figur 1 ist in einer Seitenansicht ein Zylinderkern 10 einer Druckmaschine gezeigt, der auf einer maschinenfesten Achse 12 befestigt ist. Die Achse 12 ist auf einer Seite des Zylinderkerns 10, rechts in Figur 1, kippstabil in zwei Lagern 14, 16 gelagert. Am entgegengesetzten Ende des Zylinderkerns 10 ist die Achse 12 in einem entfernbaren Lager 18 gelagert. Dieses Lager wird gelöst und entfernt, wenn der Zylinderkern 10 von der Achse 12 abgezogen werden soll oder wenn ein Sleeve 20 auf den in der Maschine verbleibenden Zylinderkern 10 aufgeschoben werden soll. Nach Entfernen des Lagers 18 werden die Achse 12 und der Zylinderkern 10 auslegerartig durch die beiden Lager 14, 16 gehalten, so daß das Sleeve 20 ungehindert vom freien Ende her aufgeschoben werden kann.

Bei dem Sleeve 20, das in Figur 1 in einem axialen Schnitt gezeigt ist, handelt es sich im gezeigten Beispiel um ein Druckzylindersleeve, auf dessen äußerer Umfangsfläche in bekannter Weise mehrere Klischees 22 befestigt worden sind. Wahlweise könnte es sich bei dem Sleeve 20 jedoch auch z.B. um ein Rasterwalzensleeve einer Flexodruckmaschine handeln.

Das Sleeve 20 ist auf einer Handhabungsvorrichtung 24 gehalten. Diese Handhabungsvorrichtung weist ein Tragrohr 26 auf, auf dem an einem Ende eine Spanneinrichtung 28 befestigt ist. Die Spanneinrichtung 28 hat die Form einer abgestuften Scheibe, die mit ihrem im Durchmesser reduzierten Abschnitt in das Ende des Sleeves 20 eingreift und die an einer Stelle ihres Umfangs durch einen von ihrer Mittelöffnung zum äußeren Umfangsrand durchgehenden Schlitz 30 unterbrochen ist, wie deutlicher aus Figuren 2 und 3 hervorgeht. In einer Wand des Schlitzes 30 ist ein Exzenter 32 gelagert, der mit Hilfe eines Spannhebels 34 gegen die gegenüberliegende Wand des Schlitzes gespannt werden kann. Auf diese Weise wird die Scheibe insgesamt etwas aufgeweitet, so daß ihr in das Sleeve 20 eingreifender Teil fest gegen die Innenfläche des Sleeves gespannt wird. Hierdurch wird das Sleeve 20 in einer frei auskragenden, koaxial zum Tragrohr 26 orientierten Position gehalten.

Die Handhabungsvorrichtung 24 ist ihrerseits lösbar auf einen Halter 36 aufgesteckt, der einen in das Tragrohr 26 eingreifenden Dorn 38 aufweist.

Mit Hilfe des Halters 36, der Teil eines Handhabungsroboters oder eines Transportwagens oder dergleichen sein kann, ist die Handhabungsvorrichtung 24 mit dem aufgespannten Sleeve 20 so an die Druckmaschine herangefahren worden, daß das Tragrohr 26 im wesentlichen koaxial mit der Achse 12 der Druckmaschine ausgerichtet ist. Ein mit einem Innenkonus versehenes Zentrierstück 40 am freien Ende des Tragrohres 26 erleichtert es, das Ende des Tragrohres an die Achse 12 anzukuppeln, so daß eine präzise Ausrichtung des Sleeves 20 auf den Zylinderkern 10 erreicht wird.

Auf dem Tragrohr 26 ist in Abstand zu der Spanneinrichtung 28, im gezeigten Beispiel etwa auf halber Länge des Sleeves 20, ein scheibenförmiges Stützelement 42 befestigt, das von der Innenfläche des Sleeves 20 mit geringem Spiel (beispielsweise in der Größenordnung von 1 mm) umgeben wird.

Um das Sleeve 20 auf den Zylinderkern 10 aufzuschieben, wird zunächst die Spanneinrichtung 28 mit Hilfe des Spannhebels 34 gelöst. Anschließend wird das Sleeve 20 beispielsweise von Hand in Richtung auf den Zylinderkern 10 verschoben, so daß das zuvor eingespannte Ende des Sleeves von der Spanneinrichtung 28 abrutscht. Das Sleeve wird dann ohne nennenswerte radiale Verlagerung durch das Stützelement 42 in Position gehalten. Beim weiteren Verschieben des Sleeves gleitet dessen anderes Ende auf eine Anlaufschräge am Ende des Zylinderkerns 10 auf, so daß das Sleeve wieder präzise auf den Zylinderkern 10 zentriert wird.

Der Zylinderkern 10 weist in bekannter Weise ein Druckluftsystem mit in der Umfangsfläche liegenden Luftauslässen 44 auf, das über die Achse 12 mit Druckluft gespeist wird. Die Luftauslässe 44 sind insbesondere auf einem Kranz unmittelbar angrenzend an das freie Ende des Zylinderkerns 10 angeordnet. Sobald das Ende des Sleeves 20 auf dieses Ende des Zylinderkerns aufgeschoben worden ist, bewirkt daher die aus den Luftauslässen 44 austretende Druckluft eine leichte Aufweitung des Sleeves, so daß sich das Sleeve auf einem Luftkissen reibungsarm weiter auf den Zylinderkern 10 aufschieben läßt, wie in Figur 4 gezeigt ist. Wenn das Sleeve 20 ganz aufgeschoben ist und an einem Anschlag 46 am Ende des Zylinderkerns 10 anliegt, wird die Druckluftzufuhr unterbrochen, so daß das Sleeve schrumpft und dann fest auf dem Zylinderkern 10 sitzt. Die Handhabungsvorrichtung 24 wird dann mit Hilfe des Halters 36 weggefahren.

Durch Umkehr der oben beschriebenen Vorgänge läßt sich das Sleeve 20 auch wieder vom Zylinderkern 10 abziehen und wieder auf die Handhabungsvorrichtung 24 überführen, so daß es in ein Lager oder dergleichen abtransportiert werden kann.

Für die Endphase der Aufschiebebewegung des Sleeves 20 auf den Zylinderkern 10 sowie für die Anfangsphase der Bewegung bei Abziehen des Sleeves vom Zylinderkern kann auch eine in der Druckmaschine installierte Hilfsvorrichtung benutzt werden, die das teilweise aufgeschobene Sleeve vollständig gegen den Anschlag 46 zieht und/oder das abzuziehende Sleeve ein Stück weit vom Anschlag 46 weg schiebt, wie in EP-A-1 090 754 beschrieben wird.

Wahlweise ist es auch möglich, den Sleevewechselvorgang weiter zu automatisieren, beispielsweise dadurch, daß die oben beschriebene Handhabungsvorrichtung 24 mit einem Stellantrieb, beispielsweise einem hydraulischen oder pneumatischen Antrieb versehen wird, der die Spanneinrichtung 28 auf dem Tragrohr 26 verschiebt, um das Sleeve auf den Zylinderkern aufzuschieben. Gegebenenfalls sollte dann auch das Stützelement 42 verschiebbar sein, so daß es sich zusammen mit der Spanneinrichtung 28 in Richtung auf das freie Ende des Tragrohres 26 verschieben läßt. Bei der Rückkehrbewegung der Spanneinrichtung 28 in die Ausgangsstellung kann das Stützelement 42 beispielsweise magnetisch mitgenommen werden, bis es in seiner Ausgangsstellung an einem Anschlag anschlägt, während sich dann die Spanneinrichtung 28 allein weiter zum Ende des Tragrohres 26 bewegt.

Auch anstelle des Spannhebels 34 kann eine pneumatische oder elektromechanische Einrichtung zum Spannen und Lösen der Spanneinrichtung 28 vorgesehen sein.

Schließlich ist es auch möglich an oder in der Handhabungsvorrichtung 24, beispielsweise an oder in der die Spanneinrichtung 28 bildenden Scheibe, eine vorzugsweise programmierbare Codierung, etwa in der Form eines Halbleiterbauelements oder in der Form eines Transponders anzubringen, die eine Identifizierung des Sleeves 20 und/oder des zugehörigen Lagerplatzes im Lager ermöglicht und die von einer in den Halter 36 integrierten Lesevorrichtung automatisch gelesen werden kann.

Figur 5 zeigt eine Spanneinrichtung 24 gemäß einer anderen Ausführungsform. Die Scheibe ist hier nicht durch einen radialen Schlitz unterbrochen, sondern weist statt dessen in dem im Durchmesser reduzierten Teil einen in eine Umfangsnut eingelassenen Klemmring 46 aus elastischem Material, beispielsweise aus Gummi auf, der etwas über die Umfangsfläche übersteht. Wenn das Sleeve 20 auf diese Umfangsfläche aufgeschoben wird, wie in Figur 6 gezeigt ist, so wird der Klemmring komprimiert, so daß er das Sleeve in Position hält.

## Patentansprüche

1. Vorrichtung zur Handhabung von Sleeves (20) für Zylinder von Druckmaschinen, mit einem Tragrohr (26), auf dem eine in das Sleeve (20) eingreifende Spanneinrichtung (28) zum Einspannen des Sleeves in einer koaxial zum Tragrohr (26) ausgerichteten Position angeordnet ist, wobei zumindest bei sich in einer Ausgangsstellung befindender Spanneinrichtung (28) diese an einem Ende des Tragrohres (26) angeordnet ist, **dadurch gekennzeichnet, daß** das Tragrohr einen durchgehenden koaxialen Kanal aufweist und daß bei eingespanntem Sleeve (20) und sich in der Ausgangsstellung befindender Spanneinrichtung (28) sich das Tragrohr (26) koaxial durch das Sleeve (20) erstreckt.

2. Vorrichtung nach Anspruch 1, **dadurch gekennzeichnet, daß** die Spanneinrichtung die Form einer abgestuften Scheibe hat, die einen Anschlag für das Ende des Sleeves (20) bildet und mit einem im Durchmesser reduzierten Abschnitt in das Ende des Sleeves eingreift.

3. Vorrichtung nach Anspruch 2, **dadurch gekennzeichnet, daß** die Scheibe der Spanneinrichtung (28) einen radialen Schlitz (30) und eine Einrichtung (32, 34) zum Spreizen dieses Schlitzes und damit zum Aufweiten der Scheibe aufweist.

4. Vorrichtung nach Anspruch 3, **dadurch gekennzeichnet, daß** die Einrichtung zum Spreizen des Schlitzes (30) ein Exzenter (32) ist.

5. Vorrichtung nach Anspruch 2, **dadurch gekennzeichnet, daß** die Scheibe der Spanneinrichtung (28) in ihrem im Durchmesser reduzierten Abschnitt einen in eine Umfangsnut eingelassenen Klemmring (46) aufweist.

6. Vorrichtung nach einem der vorstehenden Ansprüche, **dadurch gekennzeichnet, daß** auf dem Tragrohr (26) in Abstand zu der Spanneinrichtung (28) ein Stützelement (42) für das Sleeve (20) angeordnet ist.

7. Vorrichtung nach Anspruch 6, **dadurch gekennzeichnet, daß** das Stützelement (42) die Form einer Scheibe hat, die von der Innenfläche des Sleeves (20) mit geringem Spiel umgeben ist.

8. Vorrichtung nach einem der vorstehenden Ansprüche, **dadurch gekennzeichnet, daß** das Tragrohr (26) am freien Ende ein Zentrierstück (40) zur Zentrierung des Tragrohres auf einen Zylinderkern (10) aufweist, auf den das Sleeve (20) aufzuschieben ist.

## Claims

1. A device for handling sleeves (20) for cylinders of printing presses, having a carrying tube (26) on which a clamping device (28), engaging the sleeve (20), is arranged for clamping the sleeve in a position aligned coaxially with the carrying tube (26), the clamping device (28) being arranged, at least in a starting position thereof, at one end of the carrying tube (26), **characterised in that** the carrying tube has a continuous coaxial channel and, when the sleeve (20) has been clamped and the clamping device (28) is in the starting position, the carrying tube (26) extends coaxially through the sleeve (20).

2. A device according to claim 1, **characterised in that** the clamping device is in the form of stepped disk which forms a stop for the end of the sleeve (20) and which, by a portion of reduced diameter, engages the end of the sleeve.

3. A device according to claim 2, **characterised in that** the disk of the clamping device (28) has a radial slot (30) and a device (32, 34) for widening that slot and thus expanding the disk.

4. A device according to claim 3, **characterised in that** the device for widening the slot (30) is an eccentric (32).

5. A device according to claim 2, **characterised in that** the disk of the clamping device (28) has in its portion of reduced diameter a grip ring (46) inserted into a circumferential groove.

6. A device according to any one of the preceding claims, **characterised in that** a support element (42) for the sleeve (20) is arranged on the carrying tube (26) at a distance from the clamping device (28).

7. A device according to claim 6, **characterised in that** the support element (42) is in the form of a disk which is surrounded by the inner surface of the sleeve (20) with slight clearance.

8. A device according to any one of the preceding claims, **characterised in that** the carrying tube (26) has at the free end a centring piece (40) for centring the carrying tube with respect to a cylinder core (10) onto which the sleeve (20) is to be slid.

## Revendications

1. Dispositif de manipulation de manchons (20) pour cylindres de machines à imprimer, comportant un tube de support (26) sur lequel un dispositif de serrage (28) pénétrant dans le manchon (20), est disposé, pour le serrage du manchon, dans une position orientée coaxialement au tube de support (26), le dispositif de serrage (28) étant disposé à une extrémité du tube de support (26) au moins lorsque ledit dispositif de serrage se trouve dans une position initiale, **caractérisé en ce que** le tube de support comporte un canal coaxial continu et **en ce que**, lorsque le manchon (20) est serré et le dispositif de serrage (28) se trouve dans la position initiale, le tube de support (26) s'étend coaxialement à travers le manchon (20).

2. Dispositif selon la revendication 1, **caractérisé en ce que** le dispositif de serrage a la forme d'un disque étagé qui forme une butée pour l'extrémité du manchon (20) et s'engage, par un tronçon de diamètre réduit, dans l'extrémité du manchon.

3. Dispositif selon la revendication 2, **caractérisé en ce que** le disque du dispositif de serrage (28) présente une fente radiale (30) et un dispositif (32, 34) pour écarter cette fente et donc élargir le disque.

4. Dispositif selon la revendication 3, **caractérisé en ce que** le dispositif d'écartement de la fente (30) est un excentrique (32).

5. Dispositif selon la revendication 2, **caractérisé en ce que** le disque du dispositif de serrage (28) comporte, dans son tronçon de diamètre réduit, une bague de serrage (46) encastrée dans une rainure périphérique.

6. Dispositif selon l'une des revendications précédentes, **caractérisé en ce qu'**un élément d'appui (42) pour le manchon (20) est disposé sur le tube de support (26), à distance du dispositif de serrage (28).

7. Dispositif selon la revendication 6, **caractérisé en ce que** l'élément d'appui (42) a la forme d'un disque qui est entouré avec un jeu réduit par la surface intérieure du manchon (20).

8. Dispositif selon l'une des revendications précédentes, **caractérisé en ce que** le tube de support (26) comporte à son extrémité libre une pièce de centrage (40) pour le centrage du tube de support sur un noyau de cylindre (10) sur lequel le manchon (20) doit être enfilé.
